# EUROPÄISCHE PATENTANMELDUNG

(11) **EP 4 319 484 A1**
(43) Veröffentlichungstag der Anmeldung: **07.02.2024**
(21) Anmeldenummer: 23186962.9
(22) Anmeldetag: 21.07.2023
(51) Int. Cl.: H05B 3/14, H05B 3/26, E04C 2/26, E04C 2/296, E04C 2/00

(54) **LEICHTBAU-VERBUNDPLATTE**

(30) Priorität: 27.07.2022 DE 102022118891; 26.10.2022 DE 102022128372; 17.11.2022 DE 102022130409
(71) Anmelder: Schilling, Matthias, 99094 Erfurt (DE)
(72) Erfinder: Schilling, Matthias, 99094 Erfurt (DE)
(74) Vertreter: Meissner Bolte Partnerschaft mbB

(57) **Zusammenfassung**

Die Erfindung betrifft eine Leichtbau-Verbundplatte mit einer durch elektrischen Strom aufheizbaren, im infraroten Bereich Strahlung erzeugenden, elektrische Kontaktabschnitte aufweisenden Folienschicht, wobei die Folienschicht zum Erhalt einer Platteneigenstabilität zwischen weiteren Flächenschichtmaterialien eingebettet und von diesen mindestens teilweise umgeben ist. Die infrarote Strahlung erzeugende Folienschicht kann eine Perforation aufweisen und ist beidseitig mit einem thermoplastischen, wärmeaktivierbaren Klebevlies bedeckt. Weiterhin ist auf der Vorderseite unter Nutzung eines gitterartigen Gewebes, Gewirkes oder Vliesmaterials ein Lehm-/Holzfasergemisch befindlich.

## Beschreibung

Die Erfindung betrifft eine Leichtbau-Verbundplatte mit einer durch elektrischen Strom aufheizbaren, im infraroten Bereich Strahlung erzeugenden, elektrische Kontaktabschnitte aufweisenden Folienschicht, wobei die Folienschicht zum Erhalt einer Platteneigenstabilität zwischen weiteren Flächenschichtmaterialien eingebettet und von diesen wenigstens teilweise umgeben ist, gemäß Oberbegriff des Anspruches 1.

Aus der CN 201658068 U ist ein elektrisch beheizbares Ziegelbett vorbekannt, wobei elektrische Heizdrähte auf der durch Ziegel gebildeten Bettfläche angebracht sind. Bei den Ziegeln kann es sich um sonnengetrocknete, sogenannte Lehmziegel handeln.

Die DE 10 2007 041 767 A1 bezieht sich auf eine Widerstandsheizung zur Raumklimatisierung in Wohngebäuden.

Auf der dortigen Vorderseite einer Platte ist eine Heizschicht vorhanden, wobei alternativ die Möglichkeit besteht, die Heizschicht laminatförmig zwischen weiteren Schichten einzubetten, um eine Ansichtsseite für eine malermäßige Renovierung oder zum Kleben von Tapeten zur Verfügung zu haben.

Die vorbekannte Platte umfasst einen Grundkörper aus einem starren, glasfaserverstärkten Trägermaterial mit darauf aufgebrachter Heizschicht. Ergänzend kann eine Wärmereflektionsschicht auf der Rückseite der Platte ausgebildet werden.

Diese bekannte Faserplatte besteht aus Zement. Alternativ kann die Heizschicht mittels Faserbeton umhüllt werden.

Bei der Flächenheizung nach der DE 10 2008 050 669 A1 wird von einer durch Fasern gebildeten elektrisch leitfähigen Materialschicht ausgegangen. Die dortige Struktur soll nicht nur als Rollbahn, sondern auch als Platte zur Verfügung stehen. Als Trägermaterial kommt ein Kunstharz oder ein Naturharz zur Anwendung.

Bei der Heizvorrichtung mit einer Heizfarbe nach der DE 20 2014 009 744 U1 wird eine Schutzschicht in Form von Lehm oder einem Lehmputz aufgebracht.

Bei dem planaren Heizelement nach US 9,955,531 B2 kommt ein PTC-Element zum Einsatz, welches Gegenstand eines plattenförmigen Verbundes sein kann. Auch Lehm findet als Werkstoff Anwendung.

Den vorbekannten Lösungen ist gemein, dass zumindest teilweise Baustoffe und Materialien zum Einsatz kommen, die für einen ökologischen Baustoff oder entsprechende Bauvorhaben nicht geeignet sind.

Bekannte Heizfolien, auch ausgebildet als PET-Karbonfaserfolien, können zwar gemäß dem Stand der Technik mit klassischen Gipskartonplatten verbunden bzw. entsprechend aufkaschiert werden, Gipskartonmaterialien weisen jedoch bauphysikalisch im Hinblick auf die Absorption von Luftfeuchte und deren Abgabe in den Raum erhebliche Nachteile auf.

Aus dem Vorgenannten ist es daher Aufgabe der Erfindung, eine weiterentwickelte Leichtbau-Verbundplatte mit einer durch elektrischen Strom aufheizbaren, im infraroten Bereich Strahlung erzeugenden, elektrische Kontaktabschnitte aufweisenden Folienschicht anzugeben, welche ausreichend Eigenstabil ist, die mit bekannten handwerklichen Techniken verarbeiten werden kann und die darüber hinaus in der Herstellung und damit auch in der Anwendung kostengünstig ist.

Die Lösung der Aufgabe der Erfindung erfolgt durch eine Leichtbau-Verbundplatte gemäß der Merkmalskombination nach Anspruch 1, wobei die Unteransprüche mindestens zweckmäßige Ausgestaltungen und Weiterbildungen umfassen.

Gemäß dem eingangs geschilderten Stand der Technik geht die Leichtbau-Verbundplatte von einer, durch elektrischen Strom aufheizbaren, im infraroten Bereich Strahlung erzeugenden, elektrische Kontaktabschnitte aufweisenden Folienschicht aus. Diese Folienschicht ist zum Erhalt einer Platteneigenstabilität sowie zum Schutz zwischen weiteren Flächenschichtmaterialien eingebettet und von diesen mindestens teilweise, das heißt ober- und unterseitig umgeben.

Erfindungsgemäß kann die infrarote Strahlung erzeugende Folienschicht eine Perforation aufweisen. Diese Folienschicht wird beidseitig mit bzw. durch ein thermoplastisches, wärmeaktivierbares Klebevlies bedeckt.

Auf der Vorderseite wird dann unter Nutzung eines gitterartigen Gewebes, Gewirkes oder Vliesmaterials ein Lehm-/Holzfasergemisch durch wärmeunterstütztes Aufpressen fixiert. Ebenso kann ein trockenes Verpressen mit anschließendem stabilitätserhöhenden Trocknen erfolgen.

Ergänzend besteht die Möglichkeit, die Rückseite des oben geschilderten Verbundes mit einer infrarote Strahlung reflektierenden weiteren Schicht, ausgeführt als Abdeckschicht zu versehen. Eine diesbezügliche zusätzliche, isolierende Zwischenschicht kann aus einem Korkmaterial bestehen.

Grundsätzlich kann auf ein Vliesmaterial oder ein Gewebe mit der Eigenschaft, infrarote Strahlung zu reflektieren, zurückgegriffen werden.

Die Abdeckschicht wird dann über das erwähnte Klebevlies mit der die IR-Strahlung erzeugenden Folienschicht laminiert und hierdurch verbunden.

Alternativ kann die isolierende Abdeckschicht ein Kork- oder korkähnliches Material als Wärmesperrschicht umfassen. Diese Schicht kann zusätzlich nach Außen mit einer strahlungsreflektierenden Abdeckung versehen sein, z.B. in Form einer Aluminium- oder PET-Aluminiumfolie.

Bei der infrarote Strahlung erzeugenden Folienschicht handelt es sich bevorzugt um eine PET-Karbonfaserfolie oder -gewebe. Diese Folie oder das Gewebe weist in ihren Randbereichen die notwendigen Kontaktabschnitte zur elektrischen Kontaktierung und zur notwendigen Reihen- bzw. Parallelschaltung auf. Die Kontaktbereiche sind bevorzugt rückseitig zugänglich und mithin bei der Montage der Verbundplatte verdeckt ausgeführt.

Der beschriebene Verbund weist mindestens einen eingebetteten Temperaturfühler je Platte auf. Der Temperaturfühler kann auch thermostatische Eigenschaften aufweisen, das heißt durch vollständige oder teilweise Unterbrechung des durch elektrische Folienschicht fließenden Stromes eine Überhitzung, insbesondere lokale Überhitzungen vermeiden oder verhindern.

Die Leichtbau-Verbundplatte ist bevorzugt als ein Flächengebilde mit einer Längsseite und einer Breitseite realisiert, wobei mindestens eine der Seiten, bevorzugt zwei gegenüberliegende Längsseiten, eine Montagelinie, insbesondere bevorzugt als Nutlinie, besitzen.

Das eingesetzte Klebevlies beginnt ab einem Temperaturbereich von im Wesentlichen 80°C bis 100°C zu erweichen und in den aktivierten Zustand überzugehen.

Die Temperaturbeständigkeit der vorhandenen PET-Karbonfaserfolie liegt im Bereich von bis zu 130°C. Dies bedeutet, dass beim wärmeaktivierten Verpressen bzw. Laminieren eine Schädigung der PET-Karbonfaserfolie ausgeschlossen wird.

Die Dicke der Lehm-/Holzfaserschicht beträgt ein Vielfaches der Dicke der übrigen Schichten.

Verfahrenstechnisch ist es möglich, eine Lehm-/Holzfasergrundplatte mit einem vorgefertigten Verbund aus der infrarote Strahlung erzeugenden Folienschicht, dem Klebevlies und dem Gittervlies zu verpressen.

Erfindungsgemäß ist weiterhin die Verwendung der vorgestellten Leichtbau-Verbundplatte zur Raumklimatisierung im ökologisch nachhaltigen Wohnungs- und Gesellschaftsbau.

Die Erfindung soll nachstehend anhand von Ausführungsbeispielen sowie unter Nutzung von Figuren näher erläutert werden.

Hierbei zeigen:
- Fig. 1: einen Querschnitt durch eine beispielhafte Leichtbau-Verbundplatte gemäß erstem Ausführungsbeispiel;
- Fig. 2: eine Explosivdarstellung einer beispielhaften Leichtbau-Verbundplatte nach dem ersten Ausführungsbeispiel mit den einzelnen maßgeblichen Schichten;
- Fig. 3: eine beispielhafte Darstellung eines Abschnittes der bevorzugt eingesetzten PET-Karbonfaserfolie mit in den Längsbereichen angeordneten Leiterbahnen sowie Kontaktflächen und angedeuteten Anschlusskabeln (teilweise aufgerollter Zustand) und
- Fig. 4: eine Explosivdarstellung einer Leichtbau-Verbundplatte gemäß zweitem Ausführungsbeispiel.

Die Leichtbau-Verbundplatte gemäß den lediglich beispielhaften Darstellungen nach Figur 1 und 2 geht von einer perforierten, infrarote Strahlung erzeugenden Folienschicht 3 aus, die an ihren Längskanten elektrische Leiterbahnen 4 besitzt.

Oberseitig der Folienschicht 3 ist ein thermoplastisches, wärmeaktivierbares Klebevlies 5 befindlich.

Unterseitig der Folienschicht 3 befindet sich ein weiteres, thermoplastisches wärmeaktivierbares Klebevlies 2.

Bei einer bevorzugten Ausführungsform der erfindungsgemäßen Leichtbau-Verbundplatte kann die Rückseite noch eine isolierende Zwischenschicht und eine infrarote Strahlung reflektierende weitere Schicht 1, zum Beispiel ausgeführt als Alu-PET-Folie, besitzen.

Ein beispielhaft ausgeführtes, gitterartiges Jutevlies 6 befindet sich oberhalb der thermoplastischen, wärmeaktivierbaren Klebevliesschicht 5 und dient dem Herstellen eines festen Verbundes bezogen auf das die Außenseite (Außenoberseite) bildende Lehm-Holzfasergemisch und die hierdurch entstehende Schicht 7.

Durch ein Verpressen und ggf. anschließender Trocknung bildet sich ein stabiler Verbund aus, so dass im Ergebnis eine Platte entsteht, die mit üblichen Methoden verarbeitet transportiert, befestigt und allgemein gehandhabt werden kann.

Zur rückseitigen Isolation kann alternativ oder ergänzend eine z.B. 2 bis 3 mm starke Korkschicht eingesetzt werden, welche ggf. mit einer strahlungsreflektierenden Folie oder Gewebe kaschiert bzw. abgedeckt ist.

Die Figur 3 zeigt eine Ansicht der zum Einsatz kommenden Karbonfolie mit Kontaktstreifen, Anschlussflächen und angedeuteten Anschlussdrähten in noch teilweise aufgerolltem Zustand.

Die Figur 4 zeigt eine Explosivdarstellung eines zweiten Ausführungsbeispieles der Leichtbau-Verbundplatte.

Bei der Verbundplatte gemäß dem zweiten Ausführungsbeispiel wird wiederum von einer infrarote Strahlung erzeugenden Folienschicht 3 ausgegangen. Diese Folienschicht 3 besitzt an ihren Längskanten elektrische Leiterbahnen 4, z. B. ausgeführt als 2 cm breiter Kupferstreifen.

Die Folienschicht 3 wird oberseitig von einem thermoplastischen, wärmeaktivierbaren Klebevlies 5 abgedeckt.

Wie auch beim ersten Ausführungsbeispiel ist ein gitterartiges Vlies, insbesondere Jutevlies 6 oberhalb der thermoplastischen, wärmeaktivierbaren Klebevliesschicht 5 befindlich.

Dieses Vlies 6 dient dem Herstellen eines festen Verbundes bezogen auf das die Außenoberseite bildende Lehm-Holzfasergemisch und die hierdurch entstehende Schicht 7.

Unterseitig der Folienschicht 3 befindet sich auch beim zweiten Ausführungsbeispiel ein weiteres, thermoplastisches wärmeaktivierbares Klebevlies 2.

Beim zweiten Ausführungsbeispiel dient ein Korkmaterial 9 als ökologische Wärme-Sperrschicht.

Das Korkmaterial 9, z. B. in einer Schichtdicke von 2 mm bis 3 mm, befindet sich eingebettet zwischen den Klebevliesschichten 2, wobei rückseitig eine infrarote Strahlung reflektierende weitere Schicht 1, z. B. auch hier ausgebildet als PET-Alufolie vorhanden ist.

Die beschriebene Leichtbau-Verbundplatte kombiniert die Vorteile aus dem natürlichen Werkstofflehm einschließlich unbehandelten Holzfasern mit den Vorteilen einer partiell ansteuerbaren Infrarot-Flächenheizung durch die eingesetzte Folie. Die Dicke der Lehm-Holzfaser-Gemischschicht liegt bei einer beispielhaften Verbundplatte im Bereich zwischen 15 und 30 mm. Es hat sich gezeigt, dass die Folien der Karbonfaserschicht erzeugte Strahlungsenergie die Lehm-/Holzfaserschicht durchdringt, wobei die Oberflächentemperatur der gesamten Verbundplatte in einem solchen Bereich liegt, dass es bei der Verwendung im Wohnungs- und Gesellschaftsbau zu einem angenehmen Raumklima kommt.

## Patentansprüche

1. Leichtbau-Verbundplatte mit einer durch elektrischen Strom aufheizbaren, im infraroten Bereich Strahlung erzeugenden, elektrische Kontaktabschnitte (4) aufweisenden Folienschicht (3), wobei die Folienschicht (3) zum Erhalt einer Platteneigenstabilität zwischen weiteren Folienschichtmaterialien eingebettet und von diesen mindestens teilweise umgeben ist,
**dadurch gekennzeichnet, dass**
die infrarote Strahlung erzeugende Folienschicht (3) beidseitig mit einem thermoplastischem, wärmeaktivierbaren Klebevlies (2; 5) bedeckt und weiterhin auf einer Vorderseite unter Nutzung eines gitterartigen Gewebes, Gewirkes oder Vliesmaterials (6) ein Lehm-/Holzfasergemisch (7) durch, ggf. wärmeunterstütztes, Aufpressen fixiert ist.

2. Leichtbau-Verbundplatte nach Anspruch 1,
**dadurch gekennzeichnet, dass**
die Rückseite des Verbundes eine infrarote Strahlung reflektierende weitere Abdeckschicht (1) aufweist.

3. Leichtbau-Verbundplatte nach Anspruch 1 und 2,
**dadurch gekennzeichnet, dass**
die Abdeckschicht (1) über das Klebevlies (2) mit der Folienschicht (3) laminiert und verbunden ist.

4. Leichtbau-Verbundplatte nach einem der vorangegangenen Ansprüche,
**dadurch gekennzeichnet, dass**
die infrarote Strahlung erzeugende Folienschicht (3) vorzugsweise als eine PET-Karbonfaserfolie ausgebildet ist.

5. Leichtbau-Verbundplatte nach einem der vorangegangenen Ansprüche,
**dadurch gekennzeichnet, dass**
der Verbund mindestens einen eingebetteten Temperaturfühler aufweist.

6. Leichtbau-Verbundplatte nach einem der vorangegangenen Ansprüche,
**dadurch gekennzeichnet, dass**
diese ein Flächengebilde mit einer Längsseite und einer Breitseite ist,
wobei mindestens eine der Seiten, bevorzugt beide Seiten, eine Montagelinie, insbesondere Nutlinie, besitzt.

7. Leichtbau-Verbundplatte nach einem der vorangegangenen Ansprüche,
**dadurch gekennzeichnet, dass**
das Klebevlies (2; 5) in einem Bereich von im Wesentlichen ab 80°C, insbesondere im Bereich zwischen 80°C und 100°C aktivierbar ist.

8. Leichtbau-Verbundplatte nach einem der vorangegangenen Ansprüche,
**dadurch gekennzeichnet, dass**
die Dicke der Lehm-/Holzfaserschicht (7) ein Vielfaches der Dicke der übrigen Schichten beträgt.

9. Leichtbau-Verbundplatte nach einem der vorangegangenen Ansprüche,
**dadurch gekennzeichnet, dass**
eine, auch vorgefertigte, Lehm-/Holzfasergemischplatte mit einem Verbund aus der infraroten Strahlung erzeugenden Gewebe- oder Folienschicht (3), Klebevlies (5) und Gittervlies (6) verpresst ist.

10. Leichtbau-Verbundplatte nach einem der vorangegangenen Ansprüche,
**dadurch gekennzeichnet, dass**
die Folienschicht (3) eine Perforation besitzt.

11. Leichtbau-Verbundplatte nach einem der Ansprüche 1, 2 oder 4 bis 10,
**dadurch gekennzeichnet, dass**
zwischen dem Klebevlies (2) und der Abdeckschicht (1) eine Wärme-Sperrschicht (9), insbesondere eine Korkschicht, angeordnet ist.

12. Leichtbau-Verbundplatte nach Anspruch 11,
**dadurch gekennzeichnet, dass**
die Wärme-Sperrschicht (9) zwischen zwei Klebevliesschichten (2) eingebettet ist.

13. Verwendung einer Leichtbau-Verbundplatte nach mindestens einem der vorangegangenen Ansprüche zur Raumklimatisierung im ökologisch nachhaltigen Wohnungs- und Gesellschaftsbau.
